# EUROPÄISCHE PATENTSCHRIFT

(11) **EP 0 657 613 B1**
(45) Veröffentlichungstag und Bekanntmachung des Hinweises auf die Patenterteilung: **29.12.1997**
(21) Anmeldenummer: 94118447.5
(22) Anmeldetag: 24.11.1994
(51) Int. Cl.: E06B 5/18, H01Q 17/00, H01Q 15/00, C03C 17/06

(54) **Fensterverglasung**
Window glazing
Vitrage de fenêtre

(30) Priorität: 01.12.1993 DE 4340907
(43) Veröffentlichungstag der Anmeldung: 14.06.1995
(73) Patentinhaber: Daimler-Benz Aerospace Aktiengesellschaft, 81663 München (DE)
(72) Erfinder: Frye, Andreas, Dr., D-28816 Stuhr (DE); Gerke, Heimfrid, Dr., D-28199 Bremen (DE)

(56) Entgegenhaltungen:
- DE-C- 4 227 032
- PATENT ABSTRACTS OF JAPAN vol. 16, no. 1 (C-0899) 7. Januar 1992 & JP-A-03 228 850 (NIPPON SHEET GLASS) 9. Oktober 1991

## Beschreibung

Die Erfindung betrifft eine Fensterverglasung, bestehend aus einer Doppelverglasung mit abgedichtetem Zwischenraum, bei der im Bereich der Außenscheibe eine lichtdurchlässige Schicht mit definiertem Oberflächenwiderstand angeordnet ist und bei der die Innenscheibe mit einer radarreflektierenden Schicht versehen ist.

Aus der DE 40 08 660 C2 ist eine Bauweise für Fensterverglasungen bekannt geworden, die eine homogene radarabsorbierende Schicht an der Außenscheibe aufweist. Bei der Herstellung einer derartigen Verglasung ergibt sich jedoch das Problem, daß die aufgedampfte Metallschicht nur schwer mit der für den exakten Oberflächenwiderstandswert von etwa 452 Ω/_{□} notwendigen Präzision herstellbar sind. Weiterhin ist eilte Qualitätsprüfung der technischen Eigenschaften der Verglasung nur mit speziellen Prüfeinrichtungen möglich.

Das Patent P 42 27 032 beschreibt eine Fensterverglasung, bei der die im Bereich der Außenscheibe angeordnete Schicht aus parallel zueinander angeordneten Drähten besteht, die in einem bestimmten Winkel zur Polarisationsrichtung der einfallenden elektromagnetischen Strahlung angeordnet sind, um die Reflexions- und Absorptionseigenschaften der an der Außenscheibe befindlichen Schicht gegenüber der radarreflektierenden Schicht an der Innenscheibe abzustimmen. Dabei treten jedoch Probleme aufgrund des aufwendigen Herstellverfahrens für parallel angeordnete Drähte auf, wodurch als Folge davon die Herstellkosten hoch ausfallen. Außerdem wirken auch Drähte mit sehr kleinem Durchmesser beim Blick durch die Verglasung störend.

Es ist deshalb Aufgabe der Erfindung, die Fensterverglasung gemäß P 42 27 032 dahingehend zu verbessern, daß die Herstellbarkeit vereinfacht wird, daß die Qualitätsprüfung mit einfachen meßtechnischen Geräten durchführbar ist, daß die optischen Eigenschaften der Verglasung verbessert werden und daß die Anpassung der Absorptionseigenschaften an die am Einbauort gegebenen Verhältnisse unter Berücksichtigung der üblichen Fertigungstoleranzen leicht möglich ist.

Die Aufgabe wird erfindungsgemäß durch die im Anspruch 1 angegebenen Merkmale gelöst. Vorteilhafte Ausgestaltungen der erfindungsgemäßen Verglasung sind in den kennzeichnenden Teilen der Unteransprüche beschrieben.

Die besonderen Vorteile der erfindungsgemäßen Bauweise einer Verglasung liegen einmal in der vereinfachten Herstellbarkeit und konstanten Reproduzierbarkeit sowie in der einfachen Prüfbarkeit der Anordnung. Darüber hinaus ermöglicht diese Bauweise die Verwendung von marktgängigen metallischen Bedampfungen von Gläsern, die einen Oberflächenwiderstandswert aufweisen, der aufgrund der Art der Beschichtung eine nur geringe Streuung vom gewünschten Sollwert des Oberflächenwiderstandes aufweist. Damit läßt sich die erfindungsgemäße Verglasung mit vergleichsweise geringem Aufwand an die am Einbauort vorliegenden Gegebenheiten anpassen.

Ein Ausführungsbeispiel der Erfindung ist in der Zeichnung dargestellt und wird im folgenden näher erläutert.

Die einzige Figur der Zeichnung zeigt einen Schnitt durch die Verglasung, die aus zwei voneinander getrennten Scheiben 2 und 7 besteht. Dazwischen befindet sich ein evakuierter oder gasgefüllter Zwischenraum 5. Auf der Außenscheibe 2 kann eine Beschichtung 1, beispielsweise zur Tönung der Verglasung, aufgebracht sein. Auf der Innenseite der Außenscheibe 2 sind streifenförmige, alternierend auftretende erste Teilflächen 3 und zweite Teilflächen 4 angeordnet. Die nicht dargestellten Längsachsen der ersten und zweiten Teilflächen 3, 4 verlaufen etwa senkrecht zur Polarisationsrichtung der einfallenden elektromagnetischen Strahlung R. In der Figur liegen die Längsachsen somit etwa lotrecht zur Zeichnungsebene.

Die ersten Teilflächen 3 werden durch Aufdampfen von Metallschichten, wie beispielsweise Silber oder Gold, aufgebracht. Die zweiten Teilflächen 4 werden im einfachsten Fall freigelassen. Ansonsten kann eine optisch wirksame Schicht, wie beispielsweise ein Sonnenschutz aus Metalloxiden, aufgedampft sein.

Bei einer Dimensionierung der Verglasung für eine Betriebsfrequenz von etwa 1 GHz ergeben sich folgende vorteilhafte Bemaßungen. Die Dicke der Außenscheibe 2 beträgt 6 bis 18 mm, die der Innenscheibe 7 etwa 4 bis 12 mm. Die Weite des Zwischenraumes 5 wird im Bereich 8 bis 30 mm gewählt.

Die Ausdehnung der ersten und zweiten Teilflächen 3, 4 senkrecht zur Polarisationsrichtung der elektromagnetischen Strahlung R erstreckt sich über die vorgegebene Ausdehnung der Verglasung. Die Breiten d1 der ersten Teilfläche 3 und d2 der zweiten Teilfläche 4 betragen etwa 30 bis 200 mm. Die Summe der Breiten d1 und d2 muß dabei stets kleiner als die mittlere Wellenlänge Ωₒ der Betriebsfrequenz sein, um eine antennenartige Anregung der Kanten der Teilflächen auszuschließen.

Die Dimensionierung der Maße d1 und d2 sowie der Oberflächenwiderstand der ersten Teilfläche 3 beeinflussen wesentlich die Intensität der Reflexionsunterdrückung. Bei einem Oberflächenwiderstandswert der ersten Teilfläche 3 von etwa 10 bis 30 Ω/_{□} kann eine übliche aufgedampfte Wärmeschutzschicht verwendet werden, die eine optisch kaum wahrnehmbare Transmissionsdämpfung zeigt. Bei einem Breitenverhältnis von $\text{2 < d1/d2 < 10}$ wird ein mittlerer Oberflächenwiderstand von etwa 300 Ω/_{□} erzielt, wobei ca. 38 % der einfallenden elektromagnetischen Strahlung R reflektiert werden. Somit sind unter der Voraussetzung, daß die Schicht der Teilflächen 3 und 4 von der radarreflektierenden Schicht 6 auf der Innenscheibe 7 etwa ein Viertel der Betriebswellenlänge voneinander beabstandet sind, die Bedingungen für einen Jaumann-Absorber erfüllt.

## Patentansprüche

1. Fensterverglasung, bestehend aus einer Doppelverglasung mit abgedichtetem Zwischenraum, bei der im Bereich der Außenscheibe eine lichtdurchlässige Schicht mit definiertem Oberflächenwiderstand angeordnet ist und bei der die Innenscheibe mit einer radarreflektierenden Schicht versehen ist, **dadurch gekennzeichnet**, daß die im Bereich der Außenscheibe (2) befindliche Schicht aus zueinander parallel verlaufenden, alternierend angeordneten, streifenartigen ersten radarreflektierenden Teilflächen (3) und zweiten nicht radarreflektierenden Teilflächen (4) besteht, deren Längsachsen etwa senkrecht zur einfallenden elektromagnetischen Strahlung ausgerichtet sind, wobei der Anteil der von der radarreflektierenden Schicht reflektierten und durch die lichtdurchlässige Schicht wieder hindurchgetretenen elektromagnetischen Strahlung etwa gleich dem Anteil der von der lichtdurchlässigen Schicht reflektierten Strahlung ist.

2. Fensterverglasung nach Anspruch 1, **dadurch gekennzeichnet**, daß die ersten Teilflächen (3) aus einer aufgedampften Metallschicht bestehen und einen mittleren Oberflächenwiderstand im Bereich von 5 bis 400 Ω/_{□} aufweisen.

3. Fensterverglasung nach Anspruch 2, **dadurch gekennzeichnet**, daß der Oberflächenwiderstand der ersten Teilfläche (3) im Bereich 10 bis 30 Ω/_{□} liegt.

4. Fensterverglasung nach einem der Ansprüche 1 bis 3, **dadurch gekennzeichnet**, daß die Breite (d1) der ersten Teilflächen (3) und die Breite (d2) der zweiten Teilflächen (4) sich so zueinander verhalten, daß gilt: 2 < d1/d2 < 10 .

5. Fensterverglasung nach einem der Ansprüche 1 bis 4, **dadurch gekennzeichnet**, daß die Summe der Breiten (d1, d2) jeweils einer ersten und einer zweiten Teilfläche (3, 4) stets kleiner ist als die Wellenlänge der Betriebsfrequenz: d1 + d2 < λₒ .

6. Fensterverglasung nach einem der Ansprüche 1 bis 5, **dadurch gekennzeichnet,** daß im Zwischenraum (5) zwischen der Außenscheibe (2) und der Innenscheibe (7) eine weitere Scheibe angeodnet ist.

## Claims

1. Window glazing, comprising double-glazing with sealed intermediate space, having in the area of the outer pane a light-permeable layer with defined surface resistance, and in which the inner pane is provided with a radar-reflecting layer, **characterised in that** the layer in the area of the outer pane (2) is composed of alternately arranged striplike first radar-reflecting surface portions (3) which extend parallel to each other and second non-radar-reflecting surface portions (4) the longitudinal axes of which are aligned virtually vertically to incurring electro-magnetic radiation, and the proportion of electro-magnetic radiation reflected by the radar-reflecting layer and again passed through the light-permeable coating equals virtually the proportion of radiation reflected by the light-permeable layer.

2. Window glazing according to Claim 1, **characterised in that** the first surface portions (3) are composed of a coated metal layer having a mean surface resistance in the region of between 5 and 400 Ω/_{□}.

3. Window glazing according to Claim 2, **characterised in that** the surface resistance of the first surface portion (3) lies in the region between 10 and 30 Ω/_{□}.

4. Window glazing according to one of Claims 1 to 3, **characterised in that** the width (d1) of the first surface portions (3) and the width (d2) of the second surface portions (4) are related to each other in such a manner that 2< d1/d2 < 10.

5. Window glazing according to one of Claims 1 to 4, **characterised in that** the sum of the widths (d1, d2) of a respective first and a second surface portion (3, 4) is always less than the wavelength of the operating frequency: d1 + d2 < λₒ.

6. Window glazing according to one of Claims 1 to 5, **characterised in that** a further pane is arranged in the space (5) between the outer pane (2) and the inner pane (7).

## Revendications

1. Vitrage de fenêtre, formé d'un double vitrage avec un espace intercalaire fermé de manière étanche, dans lequel une couche translucide dotée d'une résistance superficielle déterminée est disposée dans la région de la vitre extérieure et dans lequel la vitre intérieure est pourvue d'une couche réfléchissant les ondes radar, caractérisé par le fait que la couche située dans la région de la vitre extérieure (2) est formée de premières surfaces partielles (3) réfléchissant les ondes radar et de secondes surfaces partielles (4) ne réfléchissant pas les ondes radar en forme de bandes disposées en alternance, parallèlement les unes aux autres, dont les axes longitudinaux sont orientés sensiblement perpendiculairement au rayonnement électromagnétique incident, la fraction de rayonnement électromagnétique réfléchi par la couche réfléchissant les ondes radar et renvoyée à travers la couche translucide étant sensiblement égale à la fraction de rayonnement électromagnétique réfléchie par la couche translucide.

2. Vitrage de fenêtre selon la revendication 1, caractérisé par le fait que les premières surfaces partielles (3) sont formées d'une couche métallique formée par métallisation sous vide et présentent une résistance superficielle moyenne comprise dans la plage allant de 5 à 400 Ω/ .

3. Vitrage de fenêtre selon la revendication 2, caractérisé par le fait que la résistance superficielle de la première surface partielle (3) est comprise dans la plage allant de 10 à 30 Ω/ .

4. Vitrage de fenêtre selon une des revendications 1 à 3, caractérisé par le fait que le rapport de la largeur (d1) des premières surfaces partielles (3) à la largeur (d2) des deuxièmes surfaces partielles (4) est tel que 2 < d1/d2 < 10.

5. Vitrage de fenêtre selon une des revendications 1 à 4, caractérisé par le fait que la somme des largeurs (d1, d2) respectivement d'une première et d'une deuxième surface partielle (3, 4) est toujours inférieur à la longueur d'ondes de la fréquence de service d1 + d2 < λ₀.

6. Vitrage de fenêtre selon une des revendications 1 à 5, caractérisé par le fait qu'une vitre supplémentaire est disposée dans l'espace intercalaire (5) entre la vitre extérieure (2) et la vitre intérieure (7).
